# EUROPÄISCHE PATENTSCHRIFT

(11) **EP 1 179 426 B1**
(45) Veröffentlichungstag und Bekanntmachung des Hinweises auf die Patenterteilung: **24.08.2005**
(21) Anmeldenummer: 01115576.9
(22) Anmeldetag: 28.06.2001
(51) Int. Cl.: B41C 1/10, B41N 3/00, G03G 13/28

(54) **Verfahren zur Erzeugung einer Druckform**
Method for making a printing form
Procédé de fabrication d'une plaque d'impression

(30) Priorität: 09.08.2000 DE 10039819
(43) Veröffentlichungstag der Anmeldung: 13.02.2002
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- EP-A- 0 786 337
- DE-A- 3 911 934
- US-A- 5 848 332

## Beschreibung

Die Erfindung betrifft ein Verfahren zur Erzeugung einer eine Druckbildinformation tragenden Druckform auf einem Druckformzylinder in einer Druckmaschine.

Es ist ein Verfahren zur Herstellung einer Druckform für Flachdruckmaschinen, insbesondere für Offsetdruckmaschinen mit Feuchtwerk, mit hydrophoben, die Druckfarben aufnehmenden Bildbereichen und hydrophilen, die Wasseraffinität beeinflussenden Bereichen in einer Druckmaschine bekannt DE 4119111A1. Dabei werden mit mindestes einer an ein Reservoir angeschlossenen Düse kleine Tröpfchen eines oleophilen, wasserresistenten Beschichtungsmediums in Punkt- oder Matrixform erzeugt und bildadäquat auf Teile einer hydrophilen Druckformzylinderoberfläche aufgetragen, die Düse in Zeilenrichtung und der Druckformzylinder senkrecht verschoben, durch eine zentrale Steuereinheit digitale Bildinformationen von einem Informationsträger übernommen und die Steuersignale über eine Übertragungseinheit und eine Steuereinheit der Düse und dem Druckformzylinder zugeführt.

Des Weiteren ist das Xeroxkopierverfahren allgemein bekannt. Bei diesem Kopierverfahren wird auf eine Halbleitertrommel ein latentes Bild erzeugt, dieses Bild mittels eines pulverförmigen Toners auf den Papierbogen übertragen und das latente Bild gelöscht. In Druckmaschinen ist dieses Verfahren nicht anwendbar.

Aufgabe der Erfindung ist die Schaffung eines Verfahrens zur Erzeugung einer löschbaren Druckform auf dem Druckformzylinder in einer Druckmaschine mit geringen Aufwand und hoher Standzeit.

Erfindungsgemäß wird die Aufgabe durch das Kennzeichen des ersten Patentanspruches gelöst, zweckmäßige Ausgestaltungen sind in den Unteransprüchen offenbart.

Nachfolgend wird die erfindungsgemäße Lösung an einem Ausführungsbeispiel näher erläutert.

Die Zeichnung zeigt in:
- Fig. 1: Druckformzylinder mit Löscheinrichtung
- Fig. 2: Druckformzylinder mit Polarisationseinrichtung
- Fig. 3: Druckformzylinder mit Einrichtung zum Aufbringen von Toner
- Fig. 4: Druckformzylinder mit Verfestigungseinrichtung

Zu Fig. 1 ist ein Druckformzylinder einer Druckmaschine dargestellt. Der Druckformzylinder 1 ist mit einer Halbleiteroberfläche 2 ausgestattet, wobei die Halbleiteroberfläche 2 zweckmäßigerweise hydrophile Eigenschaften aufweist.
Die Halbleiteroberfläche 2 ist mit bildtragenden Stellen 3 eines vorherigen Druckauftrages versehen, wobei die bildtragenden Stellen hydrophob sind.

Bevor auf dem Druckzylinder 1 neue bildtragende Stellen 3' aufgebracht werden können sind die bildtragenden Stellen 3 des vorherigen Druckauftrages zu entfernen. Die Entfernung der bildtragenden Stellen 3 des vorherigen Druckauftrages erfolgt mit einer dem Druckformzylinder 1 zugeordneten Löscheinrichtung 4, diese Löscheinrichtung 4 arbeitet auf Laserbasis. Die Löscheinrichtung 4 ist über die Breite des Druckformzylinders 1 traversierend angeordnet oder reicht über die gesamte Breite des Druckzylinders 1.

In Fig. 2 ist der Verfahrensschritt Polarisation der neuen bildtragenden Stellen 3' der Halbleiteroberfläche 2 dargestellt. Die neuen bildtragenden Stellen 3' eines neuen Druckauftrages werden mittels einer Polarisationseinrichtung 6 polarisiert.
Polarisation bedeutet, daß die polarisierten Stellen 5 für den später aufzubringenden Toner 7 empfänglich gemacht werden. Die Polarisationseinrichtung 6 ist mit einer nicht dargestellten Speichereinrichtung für die digital vorliegende Matrix der bildtragenden Stellen verbunden. Die Polarisationseinrichtung 6 ist wie die Löscheinrichtung 4 traversierend oder über die gesamte Breite des Druckformzylinders 1 reichend angeordnet.

In einem weiteren Verfahrensschnitt, in Fig. 3 dargestellt, wird auf die Halbleiteroberfläche 2 des Druckformzylinders 1 Toner 7 aufgebracht. Der Toner 7 ist vorzugsweise pulverförmig, kann aber auch pastös oder flüssig sein. An den polarisierten Stellen 5 haftet der Toner 7, an den nichtpolarisierten Stellen 8 kann der Toner nicht haften, d. h. diese Stellen bleiben frei von Toner. Das Aufbringen von Toner 7 erfolgt mittels einer Einrichtung zum Aufbringen von Toner 9. Diese Einrichtung ist wie die Polarisationseinrichtung traversierend oder über die gesamte Breite des Druckformzylinders 1 angeordnet.

In Fig. 4 ist der letzte Verfahrensschnitt dargestellt. Mittels einer Verfestigungseinrichtung 10 werden die an den polarisierten Stellen 5 der Halbleiteroberfläche haftenden Tonerpartikel verfestigt. Die verfestigten Tonerpartikel sind nunmehr identisch mit dem bildtragenden Stellen 3'. Die Druckform ist nach Abschluß dieses Verfahrensschrittes für den Druckprozess vorbereitet.

### Bezugszeilenaufstellung

- 1: Druckformzylinder
- 2: Halbleiteroberfläche
- 3: bildtragende Stelle (alter Druckauftrag)
- 3': bildtragende Stelle (neu)
- 4: Löscheinrichtung
- 5: polarisierte Stelle
- 6: Polarisationseinrichtung
- 7: Toner
- 8: nicht polarisierte Stelle
- 9: Einrichtung zum Aufbringen von Toner
- 10: Verfestigungseinrichtung

## Patentansprüche

1. Verfahren zur Erzeugung einer eine Druckbildinformation tragenden Druckform auf einem Druckformzylinder in einer Druckmaschine, **dadurch gekennzeichnet, daß** der Druckformzylinder (1) eine Halbleiteroberfläche (2) aufweist, die Halbleiteroberfläche bildtragend polarisiert, an den bildtragenden Stellen (3) mit Toner (7) beschichtet, der Toner fest mit dem Druckformzylinder verbunden, mit der entstandenen Druckform gedruckt und nach dem Druckprozess der fest mit dem Druckformzylinder verbundene Toner mittels Laser entfernt wird.

2. Verfahren zur Erzeugung einer eine Druckbildinformation tragenden Druckform nach Anspruch 1, **dadurch gekennzeichnet, daß** der Toner (7) eine pulverförmige, pastöse oder flüssige Konsistenz aufweist.

3. Verfahren zur Erzeugung einer eine Druckbildinformation tragenden Druckform nach Anspruch 1, **dadurch gekennzeichnet, daß** der Toner (7) eingebrannt wird.

4. Verfahren zur Erzeugung einer eine Druckbildinformation tragenden Druckform nach Anspruch 1, **dadurch gekennzeichnet, daß** der Toner (7) ausgehärtet wird.

## Claims

1. Method of producing a printing forme, which carries printed image information, on a printing forme cylinder in a printing machine, **characterised in that** the printing forme cylinder (1) comprises a semiconductor surface (2), the semiconductor surface is polarised to be image carrying and is coated at the image-carrying locations (3) with toner (7), the toner is fixedly connected with the printing forme cylinder and printed by the printing forme which is created and after the printing process the toner fixedly connected with the printing forme cylinder is removed by means of laser.

2. Method of producing a printing forme, which carries printed image information, according to claim 1, **characterised in that** the toner (7) has a pulverulent, pasty or liquid consistency.

3. Method of producing a printing forme, which carries printed image information, according to claim 1, **characterised in that** the toner (7) is baked.

4. Method of producing a printing forme, which carries printed image information, according to claim 1, **characterised in that** the toner (7) is cured.

## Revendications

1. Procédé de réalisation d'une forme d'impression contenant une information d'image d'impression sur un cylindre porte-forme d'impression d'une machine d'impression,
**caractérisé en ce que**
le cylindre porte-forme d'impression (1) présente une surface semi-conductrice (2), cette surface semi-conductrice étant polarisée de manière à porter une image, cette surface étant revêtue de toner (7) aux emplacements porteurs d'image (3), le toner étant relié solidairement au cylindre porte-forme d'impression et la forme d'impression obtenue est imprimée et après l'opération d'impression on enlève le toner relié solidairement au cylindre porte-forme d'impression à l'aide d'un laser.

2. Procédé de réalisation d'une forme d'impression portant une information d'image d'impression selon la revendication 1,
**caractérisé en ce que**
le toner (7) présente une consistance de poudre, de pâte ou de liquide.

3. Procédé de réalisation d'une forme d'impression portant une information d'image d'impression selon la revendication 1,
**caractérisé en ce qu'**
on cuit le toner (7).

4. Procédé de réalisation d'une forme d'impression portant une information d'image d'impression selon la revendication 1,
**caractérisé en ce qu'**
on durcit le toner (7).
